# EUROPÄISCHE PATENTSCHRIFT

(11) **EP 3 604 986 B1**
(45) Veröffentlichungstag und Bekanntmachung des Hinweises auf die Patenterteilung: **06.12.2023**
(21) Anmeldenummer: 19189659.6
(22) Anmeldetag: 01.08.2019
(51) Int. Cl.: F25D 3/12

(54) **PALLETTENCONTAINER ZUM TRANSPORT VON TEMPERATUREMPFINDLICHEN GÜTERN**
PALLET CONTAINER FOR TRANSPORTING TEMPERATURE-SENSITIVE GOODS
CONTENEUR À PALETTES DESTINÉ AU TRANSPORT DE MARCHANDISES SENSIBLES À LA TEMPÉRATURE

(30) Priorität: 03.08.2018 DE 202018104488 U
(43) Veröffentlichungstag der Anmeldung: 05.02.2020
(73) Patentinhaber: va-Q-tec AG, 97080 Würzburg (DE)
(72) Erfinder: Kuhn, Joachim, 97074 Würzburg (DE); Eschenbach, Fabian, 97228 Rottendorf (DE); Kratsch, Lukas, 97070 Würzburg (DE); Straub, Lorenz, 97236 Randersacker (DE)
(74) Vertreter: Gleim, Christian Ragnar

(56) Entgegenhaltungen:
- CA-A- 1 016 126
- DE-A1-102012 022 398
- DE-U1-202014 008 489
- US-A- 5 058 746
- US-A1- 2014 091 098

## Beschreibung

Die Erfindung betrifft einen Pallettencontainer zum Transport von temperaturempfindlichen Gütern gemäß dem unabhängigen Anspruch.

Die Erfindung betrifft das technische Gebiet von Transportcontainern bzw. Transportboxen für logistische Zwecke im Allgemeinen und speziell deren Einsatzbereich zum Beispiel für den Langstreckentransport von temperaturempfindlichen Gütern aus den Bereichen Medizin, Pharmazie oder Biotechnologie.

Derartige Transportcontainer erzielen im Innenraum während der Transportdauer eine geringe Temperaturänderung. Aufgrund besonderer Isolier- und Wärmespeichertechniken kann bei Transporten in alle Klimazonen weltweit beispielsweise ein Innen-Temperaturbereich von 2 °C bis 8 °C über mehr als 96 Stunden eingehalten werden.

In der EP 2 876 389 B1 ist ein Transportcontainer beschrieben, der aufgrund der hervorragenden isolierenden Eigenschaften sehr gut für den Transport von temperaturempfindlichen Waren geeignet ist. Die Behälterwand umfasst Vakuumisolationspaneele (VIP), bei denen ein Grundkörper aus einem porösen Material von einer Folie gasdicht umschlossen wird. Der Innenraum wird beim Verschließen der Folie evakuiert. In der Behälterwand können die Vakuumisolationspaneele auch in mehreren Lagen angeordnet werden, um die isolierenden Eigenschaften weiter zu verbessern. Außerdem ist es vorgesehen, passive Schmelzspeicherelemente in dem Transportcontainer anzuordnen. Durch den Einsatz von Kühlquellen kann der Zeitraum, in dem die Temperatur im Innenraum stabil ist, weit über 200 Stunden erhöht werden. Die gezeigte Lösung hat sich im Markt für mehrfach zu verwendende Transportcontainer besonders gut bewährt.

Ein zusammenklappbarer Transportcontainer aus dem Bereich Luftfracht ist in der EP 22 56 065 A1 beschrieben. Der zusammengeklappte Transportcontainer kann für eine erneute Verwendung platzsparend zurückgesendet werden. Um einen temperaturstabilen Transport zu ermöglichen, wird dabei auf Dämmschäume auf Basis von Polyurethan oder Polystyrol zurückgegriffen. Die Seitenwände werden über L-förmig ausgebildete Randabschnitte miteinander verbunden. Dabei drückt ein Teil des L-förmigen Abschnitts die sich anschließende Platte an die mit dem L-förmigen Abschnitt versehene Platte. Indem die geschäumten Platten durch einen elastischen Abschnitt gegeneinander gedrückt werden, wird ein luftdichter Abschluss des Transportcontainers erreicht. Nachteilig an dieser Technik ist, dass die Verbindung aufgrund des elastischen L-förmigen Abschnitts eine geringe mechanische Stabilität, zum Beispiel gegen Stöße beim Transport, hat. Ferner ist es von Nachteil, dass die verwendeten Dämmmaterialien für viele Verwendungen unzureichende isolierende Eigenschaften haben. Zwar sind die geschäumten Dämmmaterialien gut, um einfach einen luftdichten Abschluss zu erzielen, jedoch ist der luftdichte Abschluss auch von Nachteil. Zum Beispiel bei der Verwendung von Trockeneis als zusätzliche Kühlquelle muss Gas (Luft) aus dem Innenraum entweichen können, um den durch die Verdampfung des Trockeneises entstehenden Überdruck auszugleichen, der sonst den Behälter zerstören könnte. Gleiches gilt für den Ausgleich von Druckunterschieden bei Luftfracht-Transporten.

Ferner ist aus der US 3 327 882 A ein Verpackungscontainer bekannt, der mittels Bändern verschlossen wird. Aus der GB 2 500 657 A ist zudem ein thermisch isolierender Verpackungscontainer bekannt, der Handgriffe im Bereich der Kanten aufweist, die zum Heben des Verpackungscontainers von der Palette aufklappbar sind.

US 5 058 746 A offenbart einen Pallettencontainer zum Transport von temperaturempfindlichen Gütern, wobei der Pallettencontainer mindestens ein Seitenteil, ein Bodenteil, ein Oberteil und ein Deckelteil umfasst.

Es ist die Aufgabe der Erfindung einen Pallettencontainer zum Transport von temperaturempfindlichen Gütern bereitzustellen, der die Nachteile im Stand der Technik allgemein überwindet und insbesondere für den Einsatz von Trockeneis geeignet ist.

Die Aufgabe wird durch einen Pallettencontainer zum Transport von temperaturempfindlichen Gütern gemäß dem unabhängigen Anspruch gelöst. Vorteilhafte Ausgestaltungen bilden den Gegenstand der jeweiligen Unteransprüche. Die Erfindung umfasst einen Pallettencontainer zum Transport von temperaturempfindlichen Gütern, wobei der Pallettencontainer mindestens ein Seitenteil, ein Bodenteil, ein Oberteil und ein Deckelteil mit mindestens einer jeweils darin angeordneten Vakuumisolationspaneele umfasst. Das mindestens eine Seitenteil, das Bodenteil und das Oberteil umfassen einen gemeinsamen Anschlagsrandabschnitt, an welchem Anschlagsrandabschnitt der Deckelteil teilweise oder vollständig umlaufend zur Anlage gelangt. Der Pallettencontainer umfasst mindestens ein Kantenschutzelement, um eine von einem Spannelement aufgebrachte (Zurr-)Last zu verteilen. Aufgrund der Gestaltung mit einem Anschlagsrandabschnitt in Kombination mit einem Kantenschutzelement wird aufgrund der von dem Spannelement aufgebrachten Kraft ein stabiler Pallettencontainer bereitgestellt, der keinen luftdichten Abschluss schafft. Auf diese Art und Weise wird ein Pallettencontainer bereitgestellt, der die Nachteile im Stand der Technik in Bezug auf den luftdichten Abschluss überwindet und insbesondere mit Trockeneis befüllt werden kann.

Gemäß der Erfindung umfasst der Anschlagsrandabschnitt einen Falzvorsprung mit einem (mit der Flächennormale nach innen zeigenden) Innenrandabschnitt, an dem ein (mit der Flächennormale nach außen zeigender) Außenrandabschnitt des Deckelteils im geschlossenen Zustand des Pallettencontainers anliegt. Die gefalzte Ausführung gewährleistet eine sichere Positionierung, die ein Herausrutschen des Deckelteils aus dem Spannelement verhindert.

Vorteilhafterweise umfasst das Seitenteil, das Bodenteil, das Oberteil und der Deckelteil jeweils eine außenliegende Kartonlage und eine innenliegende Kartonlage, wobei zwischen den Kartonlagen die mindestens eine Vakuumisolationspaneele angeordnet ist. Die beiden Kartonlagen sind vorteilhafterweise derart ausgebildet, dass die Vakuumisolationspaneele seitlich vollständig umschlossen ist.

Gemäß einem weiteren technischen Aspekt gelangt das Kantenschutzelement lose an der außenliegenden Kartonlage zur Anlage oder ist fest mit der außenliegenden Kartonlage verbunden. Die feste Anordnung hat den Vorteil, dass der Deckelteil zusammen mit dem Kantenschutzelement gehandhabt werden kann, während die lose Anordnung Vorteile beim Transport hat.

Ein weiterer bevorzugter Aspekt sieht vor, dass die innenliegende Kartonlage des Deckelteils den Außenrandabschnitt umfasst. So wird gewährleistet, dass die innenliegende Kartonlage gegen den Innenrandabschnitt anliegt und durch eine, von dem Spannelement auf die außenliegende Kartonlage aufgebrachte, Kraft gegen den Innenrandabschnitt gespannt wird.

Erfindungsgemäß ist der Außenrandabschnitt am Deckelteil durch eine sich über drei Seiten durchgehend umlaufende Kante mit einem nach innen versetzten Teilabschnitt gebildet. Die vierte Seite, ohne nach innen versetzten Teilabschnitt, wird bevorzugt am Bodenteil angelegt, weil beim Anlegen des Deckels das gesamte Gewicht auf dieser breiten Kante lastet.

Ein anderer vorteilhafter Aspekt sieht vor, dass die innenliegende Kartonlage Aufnahmeelemente für Kälteelemente umfasst. Die Aufnahmeelemente können zum Beispiel durch U-förmige Schienen gebildet werden, die derart relativ zueinander angeordnet sind, dass die Kälteelemente dazwischen eingeschoben werden können.

Vorteilhafterweise ist das Kantenschutzelement aus Karton oder Kunststoff. Beide Materialien ermöglichen eine steife Ausgestaltung des Kantenschutzelements und sind vergleichsweise günstig in der Herstellung.

Besonders bevorzugt ist das Spannelement ein längenverstellbarer Spanngurt oder ein elastisches Band. Das elastische Band kann zum Beispiel aus einem Gummimaterial bestehen.

Gemäß einem vorteilhaften Aspekt umfasst der Palletencontainer drei (separate) aneinander angeordnete Seitenteile. Die separaten Seitenteile können für den Transport kompakt gestapelt transportiert werden und erhalten durch die Kombination von Kantenschutzelement und Spannelement eine gute Verbindung zur Verwendung beim Transport.

Im Folgenden wird die Erfindung anhand der in den beigefügten Zeichnungen dargestellten Beispiele näher erläutert.

Es zeigen:
- Fig. 1: perspektivische Seitenansicht eines Ausführungsbeispiels des erfindungsgemäßen Pallettencontainers zum Transport von temperaturempfindlichen Gütern;
- Fig. 2: Seitenansicht eines Deckelteils für den Pallettencontainer aus Fig. 1;
- Fig. 3: Explosionsdarstellung für den Aufbau eines Seitenteils, Bodenteils, Oberteils oder Deckelteils für den Pallettencontainer aus Fig. 1;
- Fig. 4: perspektivische Seitenansicht des Pallettencontainers aus Fig. 1 im geschlossenen Zustand; und
- Fign. 5 - 8: perspektivische Seitenansicht eines Ausführungsbeispiels eines ersten und zweiten Seitenteils sowie des Bodenteils und des Oberteils des Pallettencontainers aus Fig. 1.

In **Fig. 1** ist ein Pallettencontainer 1 zum Transport von temperaturempfindlichen Gütern in einer perspektivischen Darstellung gezeigt.

Im gezeigten Beispiel hat der Pallettencontainer 1 drei Seitenteile 21 (bzw. zwei Seitenteile rechts/links und ein Rückteil), ein Bodenteil 22 und ein Oberteil 23. Der Pallettencontainer 1 ist offen, also ohne Deckelteil dargestellt.

Auf der geöffneten Seite haben zwei gegenüberliegende Seitenteile 21, Bodenteil 22 und Oberteil 23 einen gemeinsamen vollständig umlaufenden Anschlagsrandabschnitt 4. Beim Verschließen des Pallettencontainers 1 kommt am Anschlagsrandabschnitt 4 das Deckelteil fest zur Anlage. Der Anschlagsrandabschnitt 4 hat einen an der Außenseite vorspringenden Falzvorsprung 41 mit einem Innenrandabschnitt 42.

Am Innenrandabschnitt 42 liegt im geschlossenen Zustand des Pallettencontainers 1 ein komplementär ausgebildeter Außenrandabschnitt (siehe Fig. 2) des Deckelteils an. Aufgrund der Gestaltung mit einem Anschlagsrandabschnitt 4 in Kombination mit einem Kantenschutzelement 7 und Spannelement 6 (siehe Fig. 4) wird sowohl ein stabiler Pallettencontainer 1 bereitgestellt, als auch ein luftdurchlässiger Abschluss erzeugt, weshalb die Nachteile im Stand der Technik in Bezug auf den luftdichten Abschluss, insbesondere im Hinblick auf die Verwendung von Trockeneis, nicht auftreten.

Der Pallettencontainer 1 hat an jeder Kante ein sich über die gesamte Kante erstreckendes Kantenschutzelement 7 (im gezeigten Beispiel) aus Karton. Die Kantenschutzelemente 7 können am Endabschnitt auf Gehrung geschnitten sein. Im gezeigten Beispiel ist das Kantenschutzelement 7 auf jeweils einer Seite mit der jeweiligen Außenseite (außenliegenden Kartonlage 52; Fig. 3) verklebt.

Der Pallettencontainer 1 ist an der Unterseite in der Art einer Palette derart ausgebildet, dass Gabelwerkzeuge eines Staplerfahrzeugs eingeschoben werden können.

In **Fig. 2** ist ein Deckelteil 24 dargestellt, wie er auf die Öffnung des Pallettencontainers aus Fig. 1 aufgesetzt werden kann. Im geschlossenen Zustand des Pallettencontainers gelangt der Außenrandabschnitt 43 des Deckelteils 24 an den Innenrandabschnitt von Seitenteil und Oberteil zur Anlage. Dazu ist am Außenrandabschnitt 43 am Deckelteil 24 eine über drei Seiten durchgehend umlaufende Kante mit einem nach innen versetzten Teilabschnitt 431 gebildet.

In **Fig. 3** ist eine Explosionsdarstellung für den prinzipiellen Aufbau eines Seitenteils, Bodenteils, Oberteils oder Deckelteils am Beispiel eines Seitenteils für den Pallettencontainer aus Fig. 1 dargestellt.

Von links nach rechts umfasst der Aufbau Kühlelemente 8 mit Befestigungsprofilen 81, eine innere Kartonlage 51, vier Vakuumisolationspaneelen 3, eine äußere Kartonlage 52 und Kantenschutzelemente 7.

Zwischen der außenliegenden Kartonlage 52 und der innenliegenden Kartonlage 51 sind die Vakuumisolationspaneelen 3 derart angeordnet, dass diese von der innenliegenden Kartonlage 51 seitlich umschlossen sind. Die innenliegende Kartonlage 51 umfasst beim Deckelteil den Außenrandabschnitt 43. An der innenliegenden Kartonlage 51 sind die Aufnahmeelemente 81 für Kälteelemente 8 befestigt.

Der geschlossene Pallettencontainer ist in **Fig. 4** dargestellt. Dabei ist das Deckelteil aus Fig. 1 auf die Öffnung des Pallettencontainers aus Fig. 1 gelegt. Im gezeigten Beispiel sind zwei Spannelemente 6 in der Form eines Spanngurts übereinander angeordnet.

Die jeweiligen Teile des oben beschriebenen Pallettencontainers ohne Deckelteil sind in den **Fig. 5** bis **Fig. 8** noch einmal im Detail zu sehen, so dass die Konstruktion des Pallettencontainers deutlich wird. Das Oberteil 23 hat einen umlaufenden Rand 231, dessen Breite der Stärke der Seitenteile 21 (bzw. zwei Seitenteile Fig. 6 und ein Rückteil Fig. 7) entspricht. Das Bodenteil 22 (Fig. 8) hat einen identischen Rand 221. Die Seitenteile 21 in Fig. 6 und 7 haben einen Anschlagsrandabschnitt 4 an dem das Deckelteil (weitere Seitenteil) fest zur Anlage kommt. Der Anschlagsrandabschnitt 4 hat einen an der Außenseite vorspringenden Falzvorsprung 41 mit einem Innenrandabschnitt 42.

## Patentansprüche

1. Pallettencontainer (1) zum Transport von temperaturempfindlichen Gütern, welcher Pallettencontainer (1) mindestens ein Seitenteil (21), ein Bodenteil (22), ein Oberteil (23) und ein Deckelteil (24) mit jeweils mindestens einer darin angeordneten Vakuumisolationspaneele (3) umfasst, und wobei das mindestens eine Seitenteil (21), das Bodenteil (22) und das Oberteil (23) einen gemeinsamen Anschlagsrandabschnitt (4) umfassen, an welchem Anschlagsrandabschnitt (4) der Deckelteil (24) teilweise oder vollständig umlaufend zur Anlage gelangt, **dadurch gekennzeichnet, dass** der Pallettencontainer (1) mindestens ein Kantenschutzelement (7) umfasst, um eine von einem Spannelement (6) aufgebrachte Last zu verteilen, wobei der Anschlagsrandabschnitt (4) einen Falzvorsprung (41) mit einem Innenrandabschnitt (42) umfasst, an dem ein Außenrandabschnitt (43) des Deckelteils (24) im geschlossenen Zustand des Pallettencontainers (1) anliegt, wobei der Außenrandabschnitt (43) am Deckelteil (24) durch eine sich über nur drei Seiten durchgehend umlaufende Kante mit einem nach innen versetzten Teilabschnitt (431) gebildet ist.

2. Pallettencontainer (1) nach Anspruch 1, wobei das Seitenteil (21), das Bodenteil (22), das Oberteil (23) und der Deckelteil (24) jeweils eine außenliegende Kartonlage (52) und eine innenliegende Kartonlage (51) umfasst, zwischen denen die mindestens eine Vakuumisolationspaneele (3) angeordnet ist.

3. Pallettencontainer (1) nach Anspruch 2, wobei das Kantenschutzelement (7) lose an der außenliegenden Kartonlage (52) zur Anlage gelangt oder fest mit der außenliegenden Kartonlage (52) verbunden ist.

4. Pallettencontainer (1) nach Anspruch 2, wobei die innenliegende Kartonlage (51) des Deckelteils (24) den Außenrandabschnitt (43) umfasst.

5. Pallettencontainer (1) nach Anspruch 2, wobei die innenliegende Kartonlage (51) Aufnahmeelemente (81) für Kälteelemente (8) umfasst.

6. Pallettencontainer (1) nach einem der vorangehenden Ansprüche, wobei das Kantenschutzelement (7) aus Karton oder Kunststoff ist.

7. Pallettencontainer (1) nach einem der vorangehenden Ansprüche, wobei das Spannelement (6) ein längenverstellbarer Spanngurt oder ein elastisches Band ist.

8. Pallettencontainer (1) nach einem der vorangehenden Ansprüche, mit drei aneinander angeordneten einstückigen oder separaten Seitenteilen (21).

9. Pallettencontainer (1) nach einem der vorangehenden Ansprüche, wobei das Kantenschutzelement (7) eine Länge entsprechend einer Seitenlänge des Pallettencontainers (1) hat.

10. Pallettencontainer (1) nach einem der vorangehenden Ansprüche, wobei das Kantenschutzelement (7) einteilig oder mehrteilig ausgebildet ist, und wobei das Kantenschutzelement (7) zumindest eine Seite des Pallettencontainers (1) vollständig umschließt.

11. Pallettencontainer (1) nach einem der vorangehenden Ansprüche, wobei das Kantenschutzelement (7) zwei unter einem rechten Winkel zueinander angeordnete Abschnitte (71, 72) umfasst.

12. Pallettencontainer (1) nach einem der vorangehenden Ansprüche, wobei die zwei unter einem rechten Winkel zueinander angeordneten Abschnitte (71, 72) eine Breite im Bereich von 3 cm bis 15 cm haben.

13. Pallettencontainer (1) nach einem der vorangehenden Ansprüche, wobei das Kantenschutzelement (7) an zumindest einem Endabschnitt (73) unter einem Winkel im Bereich von 15° bis 100° in Bezug auf eine Längsachse des Kantenschutzelements (7) abgeschnitten ist.

## Claims

1. Pallet container (1) for transporting temperature-sensitive goods, which pallet container (1) comprises at least one side part (21), a bottom part (22), a top part (23) and a lid part (24), each with at least one vacuum insulation panel (3) arranged therein, and the at least one side part (21), the bottom part (22) and the top part (23) comprising a common stop rim portion (4), against which stop rim portion (4) the lid part (24) comes to rest in a partially or completely circumferential manner, **characterized in that** the pallet container (1) comprises at least one edge protection element (7) in order to distribute a load applied by a tensioning element (6), wherein the stop rim portion (4) comprises a folding projection (41) with an inner rim portion (42) against which an outer rim portion (43) of the lid part (24) comes to rest in the closed state of the pallet container (1), wherein the outer rim portion (43) is formed by an edge extending continuously over only three sides and having an inwardly offset partial portion (431).

2. Pallet container (1) according to claim 1, wherein the side part (21), the bottom part (22), the top part (23) and the lid part (24) each comprise an outer cardboard layer (52) and an inner cardboard layer (51), between which the at least one vacuum insulation panel (3) is arranged.

3. Pallet container (1) according to claim 2, wherein the edge protection element (7) is comes to rest loosely against the outer cardboard layer (52) or is firmly connected to the outer cardboard layer (52).

4. Pallet container (1) according to claim 2, wherein the inner cardboard layer (51) of the lid part (24) comprises the outer rim portion (43).

5. Pallet container (1) according to claim 2, wherein the inner cardboard layer (51) comprises receiving elements (81) for refrigerating elements (8).

6. Pallet container (1) according to any one of the preceding claims, wherein the edge protection element (7) is made of cardboard or plastic.

7. Pallet container (1) according to any one of the preceding claims, wherein the tensioning element (6) is a length-adjustable tensioning strap or an elastic band.

8. Pallet container (1) according to any one of the preceding claims, comprising three side parts (21) arranged side-by-side, which are designed in one piece or separately.

9. Pallet container (1) according to any one of the preceding claims, wherein the edge protection element (7) has a length corresponding to a side length of the pallet container (1).

10. Pallet container (1) according to any one of the preceding claims, wherein the edge protection element (7) is designed in one piece or in several pieces, and wherein the edge protection element (7) completely encloses at least one side of the pallet container (1).

11. Pallet container (1) according to any one of the preceding claims, wherein the edge protection element (7) comprises two portions (71, 72) arranged at a right angle to each other.

12. Pallet container (1) according to any one of the preceding claims, wherein the two portions (71, 72) arranged at a right angle to each other have a width in the range of 3 cm to 15 cm.

13. Pallet container (1) according to any one of the preceding claims, wherein the edge protection element (7) is cut at at least one end portion (73) at an angle in the range of 15° to 100° with respect to a longitudinal axis of the edge protection element (7).

## Revendications

1. Conteneur à palettes (1) pour le transport de marchandises sensibles à la température, lequel conteneur à palettes (1) comprend au moins une partie latérale (21), une partie inférieure (22), une partie supérieure (23) et une partie de couvercle (24), chacune avec au moins un panneau d'isolation sous vide (3) disposé à l'intérieur, et la au moins une partie latérale (21), la partie inférieure (22) et la partie supérieure (23) comprenant une partie de rebord de butée (4) commune, contre laquelle partie de rebord de butée (4) la partie de couvercle (24) vient s'appuyer de manière partiellement ou complètement circonférentielle, **caractérisé en ce que** le conteneur à palettes (1) comprend au moins un élément de protection des bords (7) afin de répartir une charge appliquée par un élément de tension (6), dans lequel la partie de rebord de butée (4) comprend une saillie de pliage (41) avec une partie de rebord intérieur (42) contre laquelle une partie de rebord extérieur (43) de la partie de couvercle (24) vient s'appuyer à l'état fermé du conteneur à palettes (1), dans lequel la partie de rebord extérieur (43) est formée par un bord s'étendant de manière continue sur seulement trois côtés et ayant une partie partielle (431) décalée vers l'intérieur.

2. Conteneur à palettes (1) selon la revendication 1, dans lequel la partie latérale (21), la partie inférieure (22), la partie supérieure (23) et la partie de couvercle (24) comprennent chacune une couche de carton extérieure (52) et une couche de carton intérieure (51), entre lesquelles au moins un panneau d'isolation sous vide (3) est disposé.

3. Conteneur à palettes (1) selon la revendication 2, dans lequel l'élément de protection des bords (7) repose librement sur la couche de carton extérieure (52) ou est fermement lié à la couche de carton extérieure (52).

4. Conteneur à palettes (1) selon la revendication 2, dans lequel la couche de carton intérieure (51) de la partie de couvercle (24) comprend la partie de bord extérieur (43).

5. Conteneur à palettes (1) selon la revendication 2, dans lequel la couche de carton intérieure (51) comprend des éléments de réception (81) pour les éléments de réfrigération (8).

6. Conteneur à palettes (1) selon l'une quelconque des revendications précédentes, dans lequel l'élément de protection des bords (7) est en carton ou en plastique.

7. Conteneur à palettes (1) selon l'une quelconque des revendications précédentes, dans lequel l'élément de tension (6) est une sangle de tension réglable en longueur ou une bande élastique.

8. Conteneur à palettes (1) selon l'une quelconque des revendications précédentes, comprenant trois parties latérales (21) monoblocs ou séparées, disposées l'une contre l'autre.

9. Conteneur à palettes (1) selon l'une quelconque des revendications précédentes, dans lequel l'élément de protection des bords (7) a une longueur correspondant à une longueur latérale du conteneur à palettes (1).

10. Conteneur à palettes (1) selon l'une quelconque des revendications précédentes, dans lequel l'élément de protection des bords (7) est formé d'une seule pièce ou de plusieurs pièces, et dans lequel l'élément de protection des bords (7) entoure complètement au moins un côté du conteneur à palettes (1).

11. Conteneur à palettes (1) selon l'une quelconque des revendications précédentes, dans lequel l'élément de protection des bords (7) comprend deux sections (71, 72) disposées à angle droit l'une par rapport à l'autre.

12. Conteneur à palettes (1) selon l'une quelconque des revendications précédentes, dans lequel les deux sections (71, 72) disposées à angle droit l'une par rapport à l'autre ont une largeur comprise entre 3 cm et 15 cm.

13. Conteneur à palettes (1) selon l'une quelconque des revendications précédentes, dans lequel l'élément de protection des bords (7) est coupé à au moins une section d'extrémité (73) à un angle compris entre 15° et 100° par rapport à un axe longitudinal de l'élément de protection des bords (7).
